# DEMANDE DE BREVET EUROPEEN

(11) **EP 3 692 861 A1**
(43) Date de publication de la demande: **12.08.2020**
(21) Numéro de dépôt: 20155677.6
(22) Date de dépôt: 05.02.2020
(51) Int. Cl.: A47G 7/08

(54) **CACHE-POT REGLABLE**

(30) Priorité: 05.02.2019 FR 1901104
(71) Demandeur: Dreyer, Pauline, 75010 Paris (FR)
(72) Inventeur: Dreyer, Pauline, 75010 Paris (FR)
(74) Mandataire: Fédit-Loriot

(57) **Abrégé**

L'invention concerne un dispositif de garniture réglable (1) pour être installé autour d'un objet à orner, tel qu'un pot de fleurs, comprenant une bande (10) adaptée pour être enroulée sur elle-même, de sorte à définir un espace intérieur (20) apte à recevoir ledit objet à orner ; ledit dispositif (1) comprenant des moyens de fixation (30) adaptés pour permettre le réglage du diamètre de l'espace intérieur (20) et pour assurer un maintien statique de ladite bande (10) enroulée sur elle-même.

## Description

La présente invention se rapporte à un dispositif de garniture réglable pour être installé autour d'un objet à orner, en particulier un cache-pot réglable.

Dans le domaine de la décoration d'intérieur, on emploie fréquemment des cache-pot pour améliorer l'aspect extérieur des pots de fleurs et plus généralement de tout objet dont au moins une partie de support doit être cachée.

Les cache-pots sont habituellement des dispositifs de forme sensiblement cylindrique, venant entourer un pot de fleurs de sorte, en tant qu'élément de garniture.

Un cache pot est soit fait d'un matériau souple, par exemple du papier, un tissu ou un matériau plastique, ou en matériau rigide, par exemple en céramique ou en terre cuite.

Toutefois un problème est que les cache-pot sont fréquemment fabriqués dans des ateliers éloignés de leurs points de vente. Or, de par leur volume d'encombrement, le coût de transport de ces cache-pot est relativement important comparé à leur prix de vente.

En outre, les cache-pot sont généralement faits de sorte à définir un volume intérieur de taille constante, ce qui ne permet pas de les adapter à tout objet à orner ou embellir.

Aussi il existe le besoin d'un cache-pot résolvant les problèmes évoqués précédemment, de sorte à obtenir un cache-pot moins coûteux à transporter et pouvant être réglé pour tout type d'objet à embellir.

A cet effet, on propose un dispositif de garniture réglable pour être installé autour d'un objet à orner, tel qu'un pot de fleurs, comprenant une bande adaptée pour être enroulée sur elle-même, de sorte à définir un espace intérieur apte à recevoir ledit objet à orner ; ledit dispositif comprenant des moyens de fixation adaptés pour permettre le réglage du diamètre de l'espace intérieur et pour assurer un maintien statique de ladite bande enroulée sur elle-même. Ainsi, on peut obtenir un dispositif de garniture, en particulier un cache-pot, adapté pour être transporté à plat, sous forme de bande, et à être enroulé sur lui-même et maintenu statique enroulé, aux dimensions de l'espace intérieur voulu par les moyens de fixation. Ceci permet d'obtenir un cache-pot relativement simple, relativement peu coûteux à fabriquer, et facile à transporter. Ce cache-pot peut en outre être réglé manuelle quant au diamètre de son espace intérieur, notamment par l'utilisateur, par l'enroulement de la bande sur elle-même.

Lorsque ladite bande est enroulée sur elle-même, ladite bande présente une zone de superposition formée par le chevauchement d'une première portion d'extrémité s'étendant depuis une première extrémité latérale et d'une deuxième portion d'extrémité s'étendant depuis la deuxième extrémité latérale ; la première extrémité latérale et une deuxième extrémité latérale, opposées l'une à l'autre dans la direction longitudinale de ladite bande ; la première extrémité latérale s'étendant dans l'espace intérieur tandis que la deuxième extrémité libre s'étend à l'extérieur de l'enroulement de la bande. Ainsi, on peut régler le diamètre de l'espace intérieur de manière relativement simple, par enroulement de la bande et chevauchement des portions d'extrémités enroulées.

Les moyens de fixation comprennent une languette apte à être refermée en boucle sur elle-même, solidarisée au voisinage la deuxième portion d'extrémité latérale et adaptée, sensiblement parallèlement à la deuxième extrémité latérale, de sorte que lorsqu'elle est refermée ladite boucle soit apte à recevoir ladite première portion d'extrémité latérale, lorsque ladite bande est enroulée sur elle-même. Ainsi, on peut assurer un maintien relativement simple de la bande enroulée sur elle-même.

Ladite languette présente une portion de fixation fixée au voisinage de la deuxième extrémité latérale de ladite bande, selon une direction axiale lorsque ladite bande est enroulée sur elle-même. Cette portion de fixation permet ainsi d'orienter l'enroulement de la languette autour de la bande enroulée selon une direction principalement axiale.

S'il est fait référence dans la présente description au dispositif de garniture réglable comme étant adapté pour être installé autour d'un objet à orner, tel qu'un pot de fleurs, il n'est toutefois pas limité à ce seul usage et peut servir à orner tout autre objet tel qu'un photophore, une bougie, une ampoule électrique, de sorte à former abat-jour, ou tout autre usage de dispositif de garniture.

Avantageusement et de manière non limitative, la languette comprend en outre une portion de boucles textiles et une portion de crochets textiles. Ainsi, ladite languette est relativement simple à monter sur la bande et permet d'assurer une fixation relativement efficace par le système de crochets-boucles textiles formant dispositif auto-adhésif.

Avantageusement et de manière non limitative, ladite portion de fixation de ladite languette s'étend sur une portion de la deuxième extrémité latérale de sorte à ménager une longueur non cousue s'étendant depuis le bord longitudinal de la bande, sur la face externe de la deuxième extrémité latérale de la bande. Ainsi, on peut diminuer la taille de la couture, ce qui permet de réduire le temps et le coût de fabrication, tout en améliorant le maintien statique de la bande en position enroulée sur elle-même.

Avantageusement et de manière non limitative, la portion de crochets textiles présente une longueur adaptée pour venir en retour par-dessus un bord longitudinal de la bande de sorte que la surface de boucles textiles vienne adhérer contre la surface de crochets textiles contre la longueur non cousue, en retour contre ledit bord longitudinal et contre une face interne de la bande en regard de l'espace intérieur. Ainsi, on peut améliorer le maintien de la bande en position enroulée sur elle-même en assurant de frottement de maintien sur différentes faces de la bande, et en compression sur un bord longitudinal.

Avantageusement et de manière non limitative, le dispositif comprend au moins une pièce formant rebord cousue sur un bord latéral. Ainsi, on peut améliorer le maintien statique en position enroulée de la bande.

Avantageusement et de manière non limitative, ladite bande est faite d'un matériau tressé, ce qui permet un maintien relativement optimal de la bande en position enroulée sur elle-même.

Avantageusement et de manière non limitative, ladite bande est faite de polypropylène, qui est un matériau peu coûteux, recyclable et relativement robuste.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
[Fig. 1] est une vue d'une bande d'un dispositif de garniture selon un mode de réalisation de l'invention ;
[Fig. 2] est une vue de la bande selon le mode de réalisation de la figure 1, enroulée sur elle-même ; et
[Fig. 3] est une vue de détail des moyens de fixation du dispositif selon le mode de réalisation de la figure 1.

Les figures 1 à 3 se rapportant à un même mode de réalisation, elles seront commentées simultanément.

Un dispositif de garniture 1 réglable, aussi appelé cache-pot 1 réglable, pour destiné à être installé autour d'un objet à orner, non représenté, est fait d'une bande souple 10, ici une bande tressé en polypropylène, mais qui peut être faite de toute autre matériau adapté, souple, semi-rigide, tel qu'un matériau tissé ou tressé, par exemple une natte africaine tissée, faite d'un matériau polymère adapté, de coton, de carton, de papier, cuir, croûte de cuir, du denim, ou de toute autre matériau adapté, notamment des matériaux naturels tels que de la raphia, sisal ou jonc de mer.

Cette bande 10 est adaptée pour passer d'une première position à plat, telle que représentée en figure 1, à une position enroulée sur elle-même, représentée en figure 2.

Au sens de l'invention, le terme enroulé doit être compris comme étant le résultat de la superposition d'au moins une partie de la bande 10 sur elle-même. Toutefois, la notion d'enroulement ne détermine pas la forme de la section par un plan perpendiculaire à l'axe d'enroulement de la bande 10 sur elle-même.

Dans le mode de réalisation principal de l'invention la bande 10 présente une section de forme circulaire, telle que représentée figure 2, mais la section pourrait prendre toute autre forme telle qu'une section polygonale, carrée, rectangulaire, ovale, oblongue, ou tout autre forme voulue par l'homme du métier.

Dans sa position à plat, la bande 10 s'étend entre une première extrémité latérale 101 et une deuxième extrémité latérale 102, et présente une forme sensiblement rectangulaire.

La bande 10 présente aussi un bord longitudinal 112, ici le bord longitudinal supérieur 112, s'étend opposé à un autre bord longitudinal 113, nommé bord longitudinal inférieur 113.

Les bords longitudinaux 112, 113 forment avec les deux extrémités latérales 101, 102 les contours de la bande 10 lorsqu'elle est étendue à plat.

Lorsque la bande 10 est repliée sur elle-même, elle forme dans ce mode de réalisation sensiblement un cylindre, définissant un espace intérieur 20 adapté pour recevoir un élément à orner, tel qu'un pot de fleur ou tout autre objet.

La bande présente une face interne 110 destinée à être orientée en regard de l'espace intérieur 20 et une face externe 111 opposée à la face interne.

Dans la position repliée, la première extrémité latérale 101 s'étend dans l'espace intérieur 20, tandis que la deuxième extrémité latérale 102 s'étend à l'extérieur.

De cette manière, la bande 10 repliée sur elle-même présente une zone de superposition 21 formée par le chevauchement d'une première portion d'extrémité 201 s'étendant depuis la première extrémité latérale 101 et d'une deuxième portion d'extrémité 202 s'étendant depuis la deuxième extrémité latérale 102.

Plus la zone de superposition 21 est longue, plus le diamètre de l'espace intérieur 20 est réduit. Ainsi, on peut manuellement régler le diamètre de l'espace intérieur 20 en définissant la longueur de la zone de superposition 201, ce qui correspond sensiblement au coulissement de la première extrémité latérale 101 dans l'espace intérieur, le long de la face interne 110 de la bande.

Afin de maintenir dans une position de repos enroulée la bande, et de sorte à maintenir la longueur de la zone de superposition 21 telle que réglée, le dispositif 1 comprend des moyens de fixation 30 apte à retenir la bande 10 enroulée sur elle-même.

Les moyens de fixation 30 comprennent ici une languette de fixation souple 30, aussi appelée languette 30, cousue au voisinage de la deuxième extrémité latérale 102, et dont la couture 302 s'étend le long de ladite deuxième extrémité latérale 102, sur une partie de cette longueur, autrement dit selon une direction axiale lorsque la bande 10 est enroulée sur elle-même.

La languette 30 est faite d'un matériau préférentiellement rugueux pour augmenter les frottements avec la bande 10.

La languette souple 30 présente une portion de fixation 302, ici une portion de couture 302, une portion comprenant une surface recouverte de boucles textiles 301, aussi appelée portion de boucles textiles 301, et une portion comprenant une surface recouverte de crochets textiles 300, aussi appelée portion de crochets textiles 300.

On notera toutefois que l'invention n'est pas limitée à la seule couture 302 de la languette souple 30. On peut prévoir selon des mises en œuvre alternatives de l'invention une fixation 302 de la languette par collage, thermocollage, rivetage, tissage, ou tout autre moyen de fixation connu de l'homme du métier.

La languette 30 présente une face de contact 310 avec la bande 10 et une face externe 311, opposée à la face de contact 310.

La face de contact 310 est plaquée contre la bande 10 sur la portion de couture 302.

Dans ce premier mode de réalisation, la portion de couture 302, aussi appelée couture 302 de la languette 30, s'étend le long de la deuxième extrémité latérale 102.

Toutefois l'invention n'est pas limitée à cette position de couture particulière. On préférera cependant que la couture 302 soit disposée suffisamment proche de cette deuxième extrémité latérale 102, car la fonction de fixation ne peut être obtenue que si cette couture 302 se trouve dans la zone de superposition 21 telle que réglée par l'utilisateur.

Autrement dit, plus la couture 302 est éloignée de la deuxième extrémité latérale 102, moins le diamètre maximal pouvant être obtenue de l'espace intérieur 20 est important.

Les portions de surface de boucles 301 et la portion de crochets textiles 300, sont adaptées pour adhérer l'une à l'autre. Ces surfaces coopérantes de boucles 301 et de crochets 300 textiles sont généralement connues sous le nom de bandes scratch, ou bandes Velcro®.

Les portions de surface de boucles 301 et de crochets 300 s'étendent opposées l'une à l'autre par rapport à la couture 302.

L'invention n'est toutefois pas limitée à une seule languette 30. En particulier selon un mode de réalisation particulier de l'invention, les portions de surface de crochets textiles 300 et de boucles textiles 301, peuvent être faits de deux bandes distinctes, leurs coutures respectives étant alors réalisées sur la bande 10 pour être disposées de manière similaire au mode de réalisation principal de l'invention
La portion de crochets 300 s'étend sur la face externe 311 tandis que la portion de boucles textiles 301 s'étend sur la face de contact 310.

Lorsque la bande 2 est enroulée sur elle-même, la languette 30 présente une longueur adaptée pour que la portion de crochets 300 vienne encercler, selon une coupe radiale-axiale tel que représenté figure 3, la zone de superposition 21, au contact de la portion de boucles 301 ; formant ainsi une boucle, aussi appelé passant, adaptée maintenir la première portion d'extrémité 201 contre la deuxième portion d'extrémité 202.

Ainsi, la fermeture de la languette 30, par auto-adhésion de ses surfaces coopérantes de boucles 301 et de crochets 300, forme un passant adapté pour permettre le maintien de la première portion d'extrémité 201 contre la deuxième portion d'extrémité 202.

Selon des modes de réalisation alternatifs de l'invention, la languette souple 30 peut comprendre d'autres moyens de fermeture que les boucles textiles 301 et les crochets textiles 300. En effet, on comprend que la fonction auto-adhésive des boucles 301 et des crochets 300 peut être remplacée par d'autres moyens de fermeture tels que des boutons pressions, des aimants, des crochets, des loquets, un ardillon apte à traverser la languette souple 30, ou tout autre moyen de fermeture connu de l'homme du métier.

La languette 30 peut par ailleurs comprendre une portion, solidaire de la portion de fixation, faite d'un matériau de type ressort bistable, apte à se refermer sur elle-même de la même manière que la languette 30 décrite pour le premier mode de réalisation.

Tous ces modes de réalisation alternatifs pourront être mis en œuvre par l'homme du métier, en substituant la coopération crochet textiles/boucles textiles par le moyen de fixation choisi.

De retour au mode de réalisation principal de l'invention, la seule fermeture en boucle de la languette 30 ne permet pas un maintien suffisant de la bande 2 enroulée sur elle-même, en particulier lorsque la zone de superposition 21 présente une longueur importante par rapport à la longueur de la circonférence de l'enroulement, par exemple lorsque la longueur de la zone de superposition 21 est supérieure ou égale à un tiers de la circonférence de l'espace intérieur 20.

Aussi, la couture 302 s'étend sur une portion de la deuxième extrémité latérale 102 de sorte à ménager une longueur non cousue 303, s'étendant depuis le bord longitudinal 112 de la bande 10, sur la face externe 111 de la deuxième extrémité latérale 102 de la bande 10.

La longueur non cousue 303 s'étend dans ce mode de réalisation sur une longueur comprise entre 5% et 50% de la longueur de la deuxième extrémité latérale 102, en particulier entre 10% et 20%, ici 16%. Toutefois la longueur non cousue 303 peut être différente en fonction du besoin.

La portion de crochets 300 présente alors une longueur adaptée pour venir en retour 304 par-dessus le bord longitudinal supérieure 112 de sorte que la surface de boucles 301 vienne adhérer contre la surface de crochets 300, en partie sur la longueur non cousue 303, en retour sur le bord longitudinal supérieur 112 et sur la face interne 110, dans l'espace intérieur 20.

Cette fermeture particulière de la languette 30 permet ainsi un maintien optimal de la bande enroulée sur elle-même quelque soit le diamètre de l'espace intérieur 20 réglé. En effet, les frottements assurés par la surface de crochets 300 venant appuyer sur le bord longitudinal supérieur 112 permettent un maintien statique de la bande enroulée sur elle-même.

L'invention peut être mise en œuvre selon un mode de réalisation alternatif, par interversion entre la surface de boucle 301 et la surface de crochets 300.

En outre, des mises en œuvre alternatives de l'invention peuvent comprendre la longueur non cousue 303 au voisinage du bord longitudinal inférieur 113, la fermeture étant alors inversée de sorte qu'une portion de languette vienne en retour contre le bord longitudinal inférieur 113.

Afin d'améliorer le maintien en positon enroulée de la bande 10, des rebords 41, 42 sont cousus respectivement sur les bords latéraux 101, 102. Ces rebords 41, 42 sont faits d'un matériau de tissu, ou d'un matériau polymère, ou de toute autre matériau adapté, en particulier d'un matériau rugueux, de sorte que les frottements de ces rebords 41, 42 sur les faces de la bande 10, lorsqu'elle est enroulée sur elle-même sont augmentés et permettent un meilleur maintien statique de la bande 10 enroulée sur elle-même.

## Revendications

1. Dispositif de garniture réglable (1) pour être installé autour d'un objet à orner, tel qu'un pot de fleurs, **caractérisé en ce qu'**il comprend une bande (10) adaptée pour être enroulée sur elle-même, de sorte à définir un espace intérieur (20) apte à recevoir ledit objet à orner ;
ledit dispositif (1) comprenant des moyens de fixation (30) adaptés pour permettre le réglage du diamètre de l'espace intérieur (20) et pour assurer un maintien statique de ladite bande (10) enroulée sur elle-même ;
lorsque ladite bande est enroulée sur elle-même, elle présente une zone de superposition (21) formée par le chevauchement d'une première portion d'extrémité (201) s'étendant depuis une première extrémité latérale (101) et d'une deuxième portion d'extrémité (202) s'étendant depuis la deuxième extrémité latérale (102); la première extrémité latérale (101) et une deuxième extrémité latérale (102), opposées l'une à l'autre dans la direction longitudinale de ladite bande (10); la première extrémité latérale (101) s'étendant dans l'espace intérieur (20) tandis que la deuxième extrémité libre (102) s'étend à l'extérieur de l'enroulement de la bande (10) ;
les moyens de fixation (30) comprenant une languette (30) apte à être refermée en boucle sur elle-même, solidarisée au voisinage la deuxième portion d'extrémité latérale (202) et adaptée, sensiblement parallèlement à la deuxième extrémité latérale (102), de sorte que lorsqu'elle est refermée ladite boucle soit apte à recevoir ladite première portion d'extrémité latérale (201), lorsque ladite bande (10) est enroulée sur elle-même.
ladite languette (30) présentant une portion de fixation (302) fixée au voisinage de la deuxième extrémité latérale (102) de ladite bande, selon une direction axiale lorsque ladite bande (10) est enroulée sur elle-même.

2. Dispositif selon la revendication 1 **caractérisé en ce que** ladite languette (30) comprend en outre une portion de boucles textiles (301) et une portion de crochets textiles (300).

3. Dispositif selon la revendication 1 ou 2, **caractérisé en ce que** ladite portion de fixation (302) de ladite languette (30) s'étend sur une portion de la deuxième extrémité latérale (102) de sorte à ménager une longueur non cousue (303) s'étendant depuis le bord longitudinal (112) de la bande (10), sur la face externe (111) de la deuxième extrémité latérale (102) de la bande (10).

4. Dispositif selon la revendication 3 lorsqu'elle dépend de la 2, **caractérisé en ce que** la portion de crochets textiles (300) présente une longueur adaptée pour venir en retour (304) par-dessus un bord longitudinal (112) de la bande (10) de sorte que la portion de boucles textiles (301) vienne adhérer avec la portion de crochets textiles (300) contre la longueur non cousue (303), en retour contre ledit bord longitudinal (112) et contre une face interne (110) de la bande (10) en regard de l'espace intérieur (20).

5. Dispositif selon l'une quelconque des revendications 1 à 4, **caractérisé en ce qu'**il comprend au moins une pièce formant rebord (41, 42) cousue sur un bord latéral (101, 102).

6. Dispositif selon l'une quelconque des revendications 1 à 5, **caractérisé en ce que** ladite bande (10) est faite d'un matériau tressé.

7. Dispositif selon l'une quelconque des revendications 1 à 6, **caractérisé en ce que** ladite bande (10) est faite de polypropylène.
